# EUROPÄISCHE PATENTSCHRIFT

(11) **EP 1 952 080 B1**
(45) Veröffentlichungstag und Bekanntmachung des Hinweises auf die Patenterteilung: **27.03.2019**
(21) Anmeldenummer: 06806506.9
(22) Anmeldetag: 24.10.2006
(51) Int. Cl.: F25D 23/06

(54) **KÜHLGERÄT**
REFRIGERATOR
APPAREIL REFRIGERANT

(30) Priorität: 24.10.2005 DE 202005016631 U; 15.12.2005 DE 202005019586 U
(43) Veröffentlichungstag der Anmeldung: 06.08.2008
(73) Patentinhaber: Liebherr-Hausgeräte Ochsenhausen GmbH, 88416 Ochsenhausen (DE)
(72) Erfinder: GOTTSCHLING, Rudolf, 88410 Bad Wurzach (DE); HARSCH, Erich, 88416 Ochsenhausen (DE)
(74) Vertreter: Laufhütte, Dieter
(86) Internationale Anmeldenummer: PCT/EP2006/010247
(87) Internationale Veröffentlichungsnummer: WO 2007/048578

(56) Entgegenhaltungen:
- WO-A-2004/059227
- WO-A-2005/100889
- DE-U1- 29 902 095
- GB-A- 895 548

## Beschreibung

Die Erfindung betrifft ein Kühlgerät mit einem Kühlgutbehälter, der auf seiner Rückseite eine vertikale Trennplatte aufnimmt, nach dem Oberbegriff des Anspruchs 1.

In Kühlgeräten ist es bereits bekannt, dass im Kühlgutbehälter eine Trennplatte den Bereich zur Aufnahme des zu kühlenden Gutes von einem Aggregatteil auf der Rückseite des Bereichs, des zu kühlenden Gutes, abzuteilen. Diese vertikalen Trennplatten werden üblicherweise im Deckenbereich befestigt. Bei Kühlgeräten mit 4-Sterne-Kühlfach wird die vertikale Trennplatte in einer Buchse geführt, die in der Decke des 4-Sterne-Kühlfachs verschraubt ist. Gemäß einer Alternative wird die Trennplatte federnd in eine Deckenwelle an der Behälterdecke des Kühlgutbehälters geklemmt.

Ein Kühlgerät gemäß dem Oberbegriff von Anspruch 1 ist aus GB 895 548 A bekannt.

Bei verschiedenen Ausführungen von derzeit verwirklichten Kühlgeräten ist in unmittelbarer Nähe dieser Befestigungen ein Ventilator in der Trennplatte eingebaut. Durch die entsprechenden Schwingungen, die sich in die Befestigungsbereiche hin fortsetzen, ergeben sich unbefriedigende Geräuschemissionen.

Zur Kompensation der Längenausdehnung der Trennplatten werden darüber hinaus pro Trennplatte zwei Gleitelemente vormontiert und anschließend verschraubt. Um den gewünschten Abstand im Kühlgutbehälter bei langen Trennplatten zu halten, sind an ihr zwei elastische Abstandshalter angeformt, die ebenfalls mit dem Behälter verschraubt werden müssen.

Bei bekannten Kühlgeräten ergibt sich also ein vergleichsweise hoher Anteil an Einbauteilen und ein hoher Montageaufwand für die Montage der Trennwand im Kühlgutbehälter.

Aufgabe der Erfindung ist es daher, die Montage der vertikalen Trennplatte im Kühlgutbehälter zu vereinfachen, so dass neben einer schnellen Montage möglichst keine oder wenig zusätzliche Teile eingesetzt werden müssen.

Erfindungsgemäß wird diese Aufgabe durch die Kombination der Merkmale des Anspruchs 1 gelöst. In einem Kühlgerät mit einem Kühlgutbehälter, der auf seiner Rückseite eine vertikale Trennplatte aufnimmt, wobei diese über mindestens eine Halterung im Bereich der Oberkante mit dem Kühlgutbehälter verbunden ist, wird im Kühlgutbehälter erfindungsgemäß mindestens ein Aufnahmebereich angeformt, in dem die mindestens eine Halterung der Trennplatte einhängbar ist. Bei dieser Lösung wird der Aufnahmebereich für die Trennplatte am Kühlgutbehälter unmittelbar mit angeformt. Dies geschieht erfindungsgemäß in einem Arbeitsgang mit dem Ziehen des Behälters, so dass neben der vereinfachten Montage auch noch ein fertigungstechnischer Vorteil bei der Herstellung des Kühlgeräts erzielt wird. Auch die Halterung an der Trennplatte wird erfindungsgemäß unmittelbar beim Herstellen der aus Kunststoff bestehenden Trennplatte mit eingespritzt.

Bevorzugte Ausgestaltungen der Erfindung ergeben sich aus den sich an den Hauptanspruch anschließenden Unteransprüchen.

Wenn die Trennplatte eine bestimmte Höhe überschreitet, werden zusätzlich zu der erfindungsgemäßen Halterung im Bereich der Oberkante zusätzlich noch Abstandshalter im seitlichen Mittelbereich der Trennplatte vorgesehen. Diese können erfindungsgemäß mit je einer Clipsverbindung in entsprechende Ausnehmungen im Kühlgutbehälter einrastbar sein.

Weiterhin kann der Aufnahmebereich im Kühlgutbehälter einen Hinterschnitt aufweisen, wobei der Aufnahmebereich so ausgestaltet ist, dass die Trennplatte mit ihrer mindestens einen in ihrer Außenkontur in den Hinterschnitt formangepassten Halterung in diesen Aufnahmebereich einschwenkbar ist.

Im vorderen Bereich der an der Trennplatte angeformten Halterung ist zusätzlich eine Nase angeformt. Dabei ist über die Nasenhöhe im vorderen Bereich der Halterung einstellbar, ob die Verbindung zwischen Halterung und Aufnahmebereich spielfrei, mit einem kleinen oder einem großen Spiel versehen ist.

Gemäß einer weiteren bevorzugten Ausgestaltung der Erfindung besteht die Clipsverbindung des Abstandshalters aus zwei parallelen federnden Zungen. Diese Zunge rasten in entsprechende Ausnehmungen im Kühlgutbehälter zur Aufnahme der Abstandshalter bei der Montage der Trennplatte ein.

Weiterhin sind vorteilhaft die Ausnehmungen im Kühlbehälter zur Aufnahme der Abstandshalter der Trennplatte im Bereich die Aufnahmenuten für die Ablagen bildenden Einziehungen im hinteren Bereich des Kühlgutbehälters angeordnet. Hierdurch kann verhindert werden, dass die entsprechenden Ausnehmungen über die äußere Seitenbegrenzung des Kühlgutbehälters seitlich hinausstehen.

Weitere Merkmale, Einzelheiten und Vorteile der Erfindung werden anhand eines in der Zeichnung dargestellten Ausführungsbeispiels näher erläutert. Es zeigen:
- Figur 1:: einen Ausschnitt aus dem hinteren Eckbereich eines Kühlgutbehälters in Blickrichtung des Kühlgutbehälters,
- Figur 2:: einen Schnitt quer durch den Kühlgutbehälter mit seitlichem eingeclipsten Abstandshalter der Trennplatte in perspektivischer Ansicht, wobei die Blickrichtung von Außen auf den Kühlgutbehälter gerichtet ist,
- Figur 3:: perspektivische Ansicht mit einem Längsschnitt durch den Behälter, wobei der Abstandshalter der Trennplatte eingeclipst ist,
- Figur 4:: eine perspektivische Darstellung der Deckenhaltegeometrie, wobei hier ein Eckbereich des Kühlgutbehälters weggeschnitten ist,
- Figur 5:: eine der Figur 4 entsprechende Darstellung der Geometrie der Halterung im Deckenbereich des Kühlgutbehälters mit einer Blickrichtung von der Rückseite,
- Figur 6:: die Geometrie der Halteeinrichtung gemäß der vorliegenden Erfindung nach den Figuren 4 und 5, hier jedoch in einer Blickrichtung von schräg oben und
- Figur 7:: eine Darstellung entsprechend der Figuren 4 - 6, wobei hier eine seitlich perspektivische Ansicht mit Längsschnitt durch den hinteren Eckbereich des Kühlgutbehälters im Bereich der Befestigung gezeigt ist.

In der Figur 1 ist ein hinterer Eckbereich eines Kühlgutbehälters 10 gezeigt, in welchem Einziehungen 12 zur Bildung von Aufnahmenuten 14 zum Einschieben von hier nicht näher dargestellten Ablagen gebildet sind. Der gesamte Kühlgutbehälter 10 ist als Kunststoffbehälter gezogen, wobei sämtliche Formen, wie beispielsweise die Einziehungen 12 während dieses Ziehvorgangs mitgeformt werden.

In den Figuren 2 und 3 ist gezeigt, dass im Bereich der Einziehungen 12 Ausnehmungen 16 geformt sind, in die entsprechende Abstandhalter 18 einschnappbar bzw. einclipsbar sind. In den Figuren 2 und 3 sind die Einziehungen 12 jeweils von der Rückseite dargestellt, während sie in Figur 1 von der Innenseite des Kühlgutbehälters 10 aus gesehen dargestellt sind.

Die Ausnehmungen 16 im Kühlgutbehälter weisen zwei sich gegenüberliegende eingeformte Vertiefungen 20 auf, die in Figur 3 zu sehen sind. Dementsprechend weisen die Abstandhalter 18 zwei parallele federnde Zungen 22 auf, die in ihrem Endbereich schräg nach oben verlaufen. Beim Einclipsen werden die beiden Zungen 22 aufgrund der hoch gebogenen Endbereiche zusammengedrückt, bis sie unter den vertieften Bereichen 20 in der rundum schließenden Ausnehmung 16 hindurchbewegt sind und nach Überwinden dieses Widerstandes sich an die Schräge dieser Bereiche 20 anlegen und so eine formschlüssige Verbindung bilden. Die Abstandshalter 18 wiederum sind über eine Langlochführung 24 mit der vertikalen Trennplatte 26 verbunden. Um eine glatte Außenkontur in dem Kühlgutbehälter 10 zu erreichen, ist der jeweilige Abstandshalter so geformt, dass er mit seiner Außenfläche 28 unmittelbar mit der Außenkontur der Einziehung 12 abschließt, so dass sich eine ebene Oberfläche ergibt.

Anhand der Figuren 4 - 7 wird die Aufhängung der Trennplatte 26 im oberen Bereich des Kühlgutbehälters erläutert. Im Kühlgutbehälter 10 ist ein Aufnahmebereich 30 angeformt, in dem eine Halterung 32, die im oberen Bereich der Trennplatte angespritzt ist, einhängbar ist. Der Aufnahmebereich 30 weist, wie insbesondere auch der Figur 6 zu entnehmen ist, jeweils seitliche Hinterschnitte 34 auf, an die die Halterung 32 formangepasst ist.

Der Aufnahmebereich 30 zur Aufnahme und Befestigung der Halterung 32 der aus Kunststoff bestehenden Trennplatte 26 wird am Kühlgutbehälter 10 gleich bei der Herstellung mit angeformt.

Die Halterung 32 der Trennplatte 26 ist so ausgeführt, dass die vertikale Trennplatte 26 mit großem Spiel in einer Schwenkbewegung eingeführt werden kann. Erst im letzten Teil der Bewegung wird das für die Montage vorteilhafte Spiel herausgenommen.

Im vorderen Bereich weist die Halterung 32 eine angeformte Nase 36 auf, die im montierten Zustand, wie in Figur 7 gezeigt, am Aufnahmebereich 30 des Kühlgutbehälters 10 anliegt. Je nach Höhe dieser Nase 36 kann das Spiel der Verbindung eingestellt werden. Bei sehr hoher Nase 36 ist die Verbindung weitgehend spielfrei. Mit abnehmender Höhe wird das eingestellte Spiel größer. Die Halterung 32 der Trennplatte 26 ist zur Ermöglichung der Trennbewegung in ihrem oberen Bereich abgerundet, wie dies insbesondere aus der Figur 7 zu sehen ist. Sie ist aus formungstechnischen und Gewichtsgründen mit Hohlräumen 38 und 40 versehen, wobei diese Hohlräume 38 und 40 durch einen Zwischensteg 42, der zur Erhöhung der Festigkeit dient, unterbrochen sind.

Mit der erfindungsgemäßen Ausgestaltung des Kühlgerätes kann im Kühlgutbehälter 10 die Trennplatte 26 in einfacher Weise ohne besondere Bauteile und Hilfsmittel wie beispielsweise Schrauben oder verlierbare Verbindungsteile, durch Einschwenken und Einclipsen montiert werden.

Sowohl der Kühlgutbehälter 10 wie auch die Trennplatte 26 lassen sich im wesentlichen in einem Arbeitsgang herstellen. Die entsprechenden Aufnahmebereiche und Ausnehmungen können beim Ziehen des Kühlgutbehälters 10 in vorteilhafter Art und Weise geformt werden.

So ist für kleine Hinterschnitte bis 1 mm eine Entnahme aus der Ziehform über Zwangsentformung möglich, da das Kunststoffmaterial genügend hohe Elastizität aufweist. Hiermit lässt sich die zuvor beschriebene Clipsverbindung einfach herstellen. Hier sind kleine bis mittlere mechanische Belastungen in Montagerichtung aufnehmbar. Diese Verbindung eignet sich hier für die Abstandshalter 18 der Trennplatte 26, die insbesondere bei großen Trennplatten notwendig sind. Der Haltebereich der Ausnehmung ist hier elastisch so gestaltet, dass der Verdrängungsweg beim Einclipsen aufgenommen werden kann.

Für größere Hinterschnitte, über ca. 1 mm, ist eine Entnahme aus der Ziehform über eine entsprechende Anordnung von Werkzeugschiebern möglich. Die Kontur ist also zumindest schieberseitig geöffnet. Eine derartige Formgestaltung eignet sich insbesondere für sogenannte "Loslager" für größere mechanische Anforderungen. Die Verbindung wird durch Einschieben der Gegengeometrie in den Hinterschnitt hergestellt. Eine Bewegung ist nur noch in der gewünschten Richtung, beispielsweise im Längenausdehnungsweg möglich. Die Begrenzung des Weges in Bewegungsrichtung kann ebenfalls mit eingebaut werden. Diese Formgebung des Kühlgutbehälters 10 wird für die Formung des Aufnahmebereichs herangezogen.

## Patentansprüche

1. Kühlgerät mit einem Kühlgutbehälter (10), der auf seiner Rückseite eine vertikale aus Kunststoff bestehende Trennplatte (26) aufnimmt, wobei diese über mindestens eine Halterung (32) im Bereich ihrer Oberkante mit dem Kühlgutbehälter (10) verbunden ist,
**dadurch gekennzeichnet,**
**dass** im Kühlgutbehälter (10) mindestens ein Aufnahmebereich (30) unmittelbar angeformt ist, in dem die mindestens eine Halterung (32) der Trennplatte (26) einhängbar ist, wobei das Anformen des mindestens einen Aufnahmebereichs (30) in einem Arbeitsgang mit dem Ziehen des Kühlgutbehälters (10) geschieht, und dass die Halterung (32) an der Trennplatte (26) unmittelbar beim Herstellen der Trennplatte (26) mit eingespritzt wird.

2. Kühlgerät nach Anspruch 1, **dadurch gekennzeichnet, dass** mindestens zwei Abstandshalter (18) im seitlichen Mittelbereich der Trennplatte (26) mit je einer Clipsverbindung in entsprechende Ausnehmungen (16) im Kühlgutbehälter (10) einrastbar sind.

3. Kühlgerät nach Anspruch 1 oder 2, **dadurch gekennzeichnet, dass** der Aufnahmebereich (30) im Kühlgutbehälter (10) einen Hinterschnitt (34) aufweist, wobei der Aufnahmebereich (30) so ausgestaltet ist, dass die Trennplatte (26) mit ihrer mindestens einen in ihrer Außenkontur an den Hinterschnitt (34) formangepaßten Halterung (32) in diesen Aufnahmebereich (30) einschwenkbar ist.

4. Kühlgerät nach einem der Ansprüche 1 bis 3, **dadurch gekennzeichnet, dass** eine Nase (36) am vorderen Bereich der Halterung (32) angeformt ist.

5. Kühlgerät nach einem der Ansprüche 2 bis 4, **dadurch gekennzeichnet, dass** die Clipsverbindung des Abstandshalters (18) aus zwei parallelen federnden Zungen (22) besteht.

6. Kühlgerät nach einem der Ansprüche 2 bis 5, **dadurch gekennzeichnet, dass** die Ausnehmungen (16) im Kühlgutbehälter zur Aufnahme der Abstandshalter (18) der Trennplatte (26) im Bereich der die Aufnahmenuten für die Ablagen bildenden Einziehungen (12) im hinteren Bereich des Kühlgutbehälters (10) angeordnet sind.

## Claims

1. Refrigerator with a refrigerated goods container (10) which, on its rear side, accommodates a vertical partition (26) that consists of plastic material, which is connected via at least one bracket (32) in the region of its upper edge and with the refrigerated goods container (10),
**characterized in that**
in the refrigerated goods container (10), at least one receiving portion (30) is molded, in which the at least one bracket (32) of the partition (26) can be hooked-in, wherein the molding of the at least one receiving portion (30) occurs in one step together with the drawing of the refrigerated goods container (10), and **in that** the bracket (32) is molded onto the partition (26) directly when producing the partition (26).

2. Refrigerator according to claim 1, **characterized in that** at least two spacers (18) in the lateral middle region of the partition (26) can be snapped into corresponding recesses (16) in the refrigerated goods container (10) with one clip-type connector each.

3. Refrigerator according to claim 1 or 2, **characterized in that** the receiving portion (30) in the refrigerated goods container (10) has an undercut (34), wherein the receiving portion (30) is configured such that the partition (26), with its at least one bracket (32) whose outer contour is adapted in shape to the undercut (34), can be swiveled into this receiving portion (30).

4. Refrigerator according to any of claims 1 to 3, **characterized in that** a nose (36) is molded to the front part of the bracket (32).

5. Refrigerator according to any of claims 2 to 4, **characterized in that** the clip-type connector of the spacer (18) consists of two parallel resilient tongues (22).

6. Refrigerator according to any of claims 2 to 5, **characterized in that** the recesses (16) in the refrigerated goods container are arranged in the rear part of the refrigerated goods container (10) for receiving the spacers (18) of the partition (26) in the region of the indentations (12) forming the receiving grooves for the trays.

## Revendications

1. Appareil de réfrigération avec un contenant pour produits réfrigérés (10), qui reçoit, sur son côté arrière, une plaque de séparation (26) verticale consistant en une matière plastique, cette dernière étant reliée par l'intermédiaire d'au moins un support (32) dans la zone de son arête supérieure au contenant pour produits réfrigérés (10),
**caractérisé en ce**
**qu'**est formée directement, dans le contenant pour produits réfrigérés (10), au moins une zone de réception (30), dans laquelle l'au moins un support (32) de la plaque de séparation (26) peut être accrochée, dans lequel la moulage de l'au moins une zone de réception (30) a lieu lors d'un cycle de travail avec emboutissage du contenant pour produits réfrigérés (10), et que le support (32) est injectée au niveau de la plaque de séparation (26) directement simultanément lors de la fabrication de la plaque de séparation (26).

2. Appareil de réfrigération selon la revendication 1, **caractérisé en ce qu'**au moins deux écarteurs (18) peuvent être enclenchés dans la zone centrale latérale de la plaque de séparation (26) avec respectivement un système de liaison par clipsage dans des évidements (16) correspondants dans le contenant pour produits réfrigérés (10).

3. Appareil de réfrigération selon la revendication 1 ou 2, **caractérisé en ce que** la zone de réception (30) dans le contenant pour produits réfrigérés (10) présente une contre-dépouille (34), la zone de réception (30) étant configurée de telle sorte que la plaque de séparation (26) peut être rentrée par pivotement dans ladite zone de réception (30) par son au moins un support (32) dont la forme de son contour extérieur est adaptée à la contre-dépouille (34).

4. Appareil de réfrigération selon l'une quelconque des revendications 1 à 3, **caractérisé en ce qu'**un ergot (36) est moulé au niveau de la zone avant du support (32).

5. Appareil de réfrigération selon l'une quelconque des revendications 2 à 4, **caractérisé en ce que** le système de liaison par clipsage de l'écarteur (18) consiste en deux languettes (22) élastiques parallèles.

6. Appareil de réfrigération selon l'une quelconque des revendications 2 à 5, **caractérisé en ce que**
les évidements (16) dans le contenant pour produits réfrigérés servant à recevoir les écarteurs (18) de la plaque de séparation (26) sont disposés dans la zone des renfoncements (12) formant les rainures de réception pour les plateaux dans la zone arrière du contenant pour produits réfrigérés (10).
